# FASCICULE DE BREVET EUROPEEN

(11) **EP 4 265 864 B1**
(45) Date de publication et mention de la délivrance du brevet: **18.02.2026**
(21) Numéro de dépôt: 23168539.7
(22) Date de dépôt: 18.04.2023
(51) Int. Cl.: E04F 13/08, E04F 13/14

(54) **ACCESSOIRE D'ENTRETOISEMENT**
ABSTANDHALTER
BRACING ACCESSORY

(30) Priorité: 22.04.2022 FR 2203760
(43) Date de publication de la demande: 25.10.2023
(73) Titulaire: SAINT-GOBAIN ISOVER, 92400 Courbevoie (FR)
(72) Inventeur: SELLIER, Julien, 69260 CHARBONNIERES LES BAINS (FR); SIDRE, Jean-Bernard, 71290 SIMANDRE (FR); DEBUS, Hervé, 62500 SAINT MARTIN LES TATINGHEM (FR)
(74) Mandataire: Saint-Gobain Recherche

(56) Documents cités:
- EP-A1- 3 190 242
- FR-A1- 2 661 207
- FR-A1- 2 826 390
- FR-A1- 3 050 747
- FR-A1- 3 068 998

## Description

La présente invention concerne de manière générale le doublage de parois à des fins d'isolation ou d'esthétique. Elle a plus particulièrement trait à un accessoire d'entretoisement agencé entre une paroi à doubler et un parement, afin de maintenir ce dernier à distance de la paroi à doubler.

Tel qu'illustré par la Figure 1, le doublage par l'intérieur d'une paroi 1 telle qu'un mur, un plafond ou un toit d'un bâtiment est fréquemment pratiqué, en rénovation ou en construction neuve, pour obtenir ou améliorer l'isolation acoustique ou thermique du bâtiment ou d'une pièce spécifique. A cet effet, un parement 2 est rapporté sur une ossature de doublage qui est elle-même fixée à des éléments de structure 1A de la paroi 1 à doubler, à distance donnée de celle-ci. Une garniture d'isolation thermique et/ou acoustique (souvent appelée complexe d'isolation) est insérée entre la paroi 1 à doubler et le parement 2.

La garniture d'isolation inclut typiquement, d'une part, une ou plusieurs couches d'un produit isolant 3, tel que de la laine minérale (verre, roche), un isolant biosourcé comme la fibre de bois ou un isolant réflecteur alvéolaire, sous la forme de panneaux ou de rouleaux dépliables et, d'autre part, au moins une membrane d'étanchéité 4, c'est-à-dire une membrane pare-vapeur et/ou freine-vapeur. Cette membrane 4 est le plus souvent intercalée entre le produit d'isolation 3 et le parement 2, typiquement accolée au parement, et/ou éventuellement intercalée entre deux couches du produit isolant. Elle peut alternativement être solidaire du produit isolant 3, ou rapportée séparément entre ce dernier et le parement 2.

La fixation de l'ossature de doublage aux éléments de structure 1A de la paroi 1 à doubler est réalisée au moyen d'accessoires d'entretoisement 5 régulièrement espacés, communément nommés « suspentes » pour le doublage de plafond et de toit, et « appuis » pour le doublage de mur. Chaque accessoire d'entretoisement comporte un corps principal en forme de tige 5A s'étendant transversalement à la paroi 1 à doubler et au parement 2. Une première extrémité de l'accessoire est pourvue d'une fixation 5B en porte-à-faux à un élément de structure 1A de la paroi 1 à doubler, tandis qu'une deuxième extrémité est pourvue d'une fixation 5C à une fourrure 6 d'une ossature de doublage.

Lors de l'installation, la garniture d'isolation est embrochée sur les tiges 5A des accessoires d'entretoisement 5, ce qui provoque un percement multiple du produit d'isolation 3 et de la membrane 4. Ce percement est particulièrement préjudiciable en ce qui concerne la membrane 4, car sa fonction d'étanchéité, permanente ou sélective, est alors altérée. Le percement de la membrane 4 peut en outre constituer une amorce de déchirure de nature à se propager si une tension est exercée sur la membrane.

La publication FR2925929A1 décrit la mise en œuvre d'un couple de mâchoires qui, après verrouillage par clipsage dans une gorge agencée à la deuxième extrémité de la tige d'une suspente, viennent enserrer une membrane d'étanchéité à proximité de son point de perforation par la tige, afin d'assurer la continuité de l'étanchéité.

Une telle suspente, bien que performante, présente néanmoins quelques inconvénients, dont le caractère irréversible de sa fixation, sauf à détruire les mâchoires.

Des accessoires d'entretoisement sont de plus connus de FR 3 068 998 A1, EP 3 190 242 A1, FR 3 050 747 A1, FR 2 661 207 A1, et FR 2 826 390 A1.

L'invention vise à fournir une solution technique aux inconvénients décrits ci-dessus. L'invention, telle que définie par les revendications, a pour objet un accessoire d'entretoisement adapté à la fixation d'au moins un produit isolant sur une paroi à doubler, comprenant une tige dont une première extrémité est adaptée pour être fixée à un élément de structure de ladite paroi, et dont une deuxième extrémité est adaptée pour traverser de part en part ledit produit isolant et une membrane d'étanchéité, ladite tige (5A) étant de forme sensiblement plane, de préférence métallique, ledit accessoire d'entretoisement étant caractérisé en ce qu'il comprend un élément d'étanchéité comprenant un trou, préférentiellement traversant, dont le pourtour présente une forme complémentaire de la section de la tige et est constitué d'un matériau élastique adapté pour permettre une fixation élastique réversible par frottement dudit élément d'étanchéité sur la tige.

L'expression « fixation élastique réversible » désigne la solidarisation non définitive d'une pièce à une autre par déformation élastique. Suite à la fixation de l'accessoire d'entretoisement sur la paroi à doubler et en fonction de la densité du produit isolant mis en œuvre, ce dernier est soit embroché directement sur la tige (laine minérale, isolant réflecteur alvéolaire), soit accolé à cette dernière (panneaux rigides d'isolant en fibre de bois), de sorte que la tige est glissée entre deux panneaux consécutifs d'isolant. Dans les deux cas, la deuxième extrémité de la tige traverse de part en part ledit produit isolant, au sens de l'invention. Par analogie, la tige traverse préférentiellement l'élément d'étanchéité de part en part, au niveau du trou ménagé à cet effet. Suite à l'embrochement de la membrane d'étanchéité sur la deuxième extrémité de la tige, un opérateur insère l'élément d'étanchéité autour de la tige via le trou prévu à cet effet, puis glisse ledit élément d'étanchéité contre la membrane, les propriétés élastiques de l'élément d'étanchéité lui permettant de se déformer élastiquement pour épouser le pourtour de la tige tout en exerçant sur cette dernière un effort de compression, sous l'effet du rappel élastique. L'élément d'étanchéité est alors fixé élastiquement sur la tige en opposant une résistance par frottement, c'est-à-dire de nature tribologique, à son retrait. Un tel élément d'étanchéité reste néanmoins démontable si une force de traction suffisante est exercée par un opérateur. Le caractère élastique du matériau présent à l'interface entre la tige et l'élément d'étanchéité permet à ce dernier d'épouser parfaitement la surface de la tige, et ainsi de maximiser la surface de contact et les propriétés d'étanchéité recherchées à cette interface.

L'invention repose ainsi sur un concept inventif consistant à fournir un élément d'entretoisement qui soit à la fois simple d'utilisation et démontable, tout en offrant autour de la tige une étanchéité satisfaisante à l'air. La mise en œuvre d'une fixation élastique réversible de l'accessoire d'étanchéité sur la tige permet de plus d'adapter le positionnement de l'accessoire d'étanchéité en fonction des besoins de l'opérateur, par exemple de l'épaisseur du ou des produits d'isolation et surtout du positionnement final de la membrane d'étanchéité. En d'autres termes, il n'est pas nécessaire au moment de la fabrication de l'accessoire d'entretoisement de prédéfinir une zone de fixation de l'élément d'étanchéité sur la tige.

Au sens de l'invention, ladite tige est dite de forme « sensiblement plane » au sens qu'elle s'étend en majorité dans un même plan théorique, tout en présentant préférentiellement de légères pliures au niveau de ses bords latéraux et/ou des lignes d'embossage, afin d'accroître sa rigidité. Une tige de forme sensiblement plane a pour avantage d'offrir une surface de contact accrue à un accessoire d'étanchéité, facilitant ainsi la mise en œuvre d'une fixation à l'étanchéité et à la fiabilité satisfaisantes.

Selon un mode de réalisation particulier, ledit élément d'étanchéité comprend une remontée dans laquelle ledit trou est formé, et qui préférentiellement s'étend selon l'axe de la tige sur une distance supérieure à 2 mm, préférentiellement supérieure à 5 mm, préférentiellement supérieure à 10 mm.

Une telle remontée permet d'accroître la surface de contact entre l'élément d'étanchéité et la tige, et ainsi de renforcer l'étanchéité à cette interface.

Selon un mode de réalisation particulier, ladite remontée s'étend à partir d'une base plane, préférentiellement de forme circulaire, ovale, carrée ou en losange, préférentiellement revêtue d'un revêtement adhésif et/ou agrippant, ladite base plane étant adaptée pour venir en butée contre la membrane d'étanchéité lors de l'insertion de l'élément d'étanchéité sur la tige.

En venant au contact de la membrane d'étanchéité, selon un plan orthogonal à l'axe de la tige, une telle base plane permet de recouvrir les éventuelles déchirures de la membrane autour de son ouverture d'embrochement, et ainsi de renforcer son pouvoir d'étanchéité.

Selon un mode de réalisation particulier, le matériau élastique constituant au moins le pourtour du trou, sinon l'intégralité dudit élément d'étanchéité, présente une dureté Shore A comprise entre 20 et 100, préférentiellement entre 30 et 80, et appartient préférentiellement au groupe comprenant les élastomères, par exemple le caoutchouc, le butyle, des composés incluant du styrène, du butadiène ou de l'éthylène, des composés incluant du polyester, du polyproprylène ou de l'EPDM, du polyuréthane ou des oléfines thermoplastiques.

La sélection d'un tel matériau élastique permet, au niveau du trou, la mise en œuvre aisée d'une fixation fiable, étanche et réversible.

Selon un mode de réalisation particulier, l'intégralité dudit élément d'étanchéité est constituée dudit matériau élastique. La fabrication d'un tel élément d'étanchéité monobloc est plus aisée à réaliser, en comparaison avec un élément d'étanchéité formé d'une pluralité de matériaux différents.

Selon un mode de réalisation particulier, ledit élément d'étanchéité comprend au moins un matériau dit rigide qui présente un module de flexion supérieur à 100 MPa, préférentiellement supérieur à 1 000 MPa, et appartient préférentiellement au groupe comprenant les métaux et les thermoplastiques, et qui constitue ladite base plane et/ou la périphérie de la remontée.

La sélection d'un tel matériau relativement rigide, en comparaison avec le matériau élastique disposé sur le pourtour du trou traversant, permet d'améliorer le contact de ladite base plane avec la membrane et/ou de faciliter la préhension dudit accessoire d'étanchéité par un opérateur.

Selon un mode de réalisation particulier, ledit élément d'étanchéité comprend un organe de verrouillage réversible dudit élément d'étanchéité sur la tige, préférentiellement une clavette.

La mise en œuvre d'un organe additionnel de verrouillage réversible permet, en complément de la fixation élastique réversible par frottement déjà assurée par l'élément d'étanchéité au niveau de son trou, de renforcer la fixation de l'élément d'étanchéité sur la tige, de sorte qu'il puisse par exemple mieux supporter le poids du produit isolant.

Selon un mode de réalisation particulier, ledit élément d'étanchéité est formé de deux mâchoires adaptées pour enserrer la tige dans une configuration de fixation élastique réversible par frottement dudit élément d'étanchéité sur la tige.

La mise en œuvre de telles mâchoires permet de fixer ledit élément d'étanchéité directement sur la tige, sans qu'il soit nécessaire de faire coulisser ce dernier à partir de la deuxième extrémité de la tige, et en particulier au travers de sa pointe.

Selon un mode de réalisation particulier, les deux mâchoires sont liées en pivotement.

Selon un mode de réalisation particulier, les deux mâchoires sont deux pièces distinctes, préférentiellement liées par une charnière. Selon un mode de réalisation particulier alternatif, les deux mâchoires font partie d'une même pièce qui présente une ligne de pliage adaptée pour permettre le pivotement d'une mâchoire par rapport à l'autre.

Selon un mode de réalisation particulier, ladite tige comprend à sa deuxième extrémité une pointe, qui est préférentiellement pliable entre une configuration dite d'embrochage, dans laquelle ladite pointe est agencée dans le prolongement de la tige, et une configuration dans laquelle tout ou partie de la pointe est basculée en dehors de l'axe de la tige.

La pointe en bout de tige permet de faciliter l'embrochage du ou des produits isolants et de la membrane. Son basculement latéral post-embrochement permet en revanche d'éviter d'exposer un opérateur à cette pointe, une fois installée, et éventuellement de permettre le clipsage d'une fourrure.

Selon un mode de réalisation particulier, ladite tige comprend à sa deuxième extrémité un dispositif de fixation à une fourrure, qui comprend préférentiellement deux rainures agencées en périphérie de la tige, dans un plan théorique orthogonal à l'axe de la tige.

La tige de l'accessoire d'entretoisement peut ainsi être fixée directement à une fourrure, afin d'assurer une liaison mécanique satisfaisante, et indépendante de l'élément d'étanchéité.

Selon un mode de réalisation particulier, ladite tige comprend au moins un organe de maintien du produit isolant qui fait saillie sur la tige, et qui comprend préférentiellement une dent ou un volet.

Un tel organe de maintien permet de retenir le panneau isolant par exemple lorsque celui-ci tend à glisser sur la tige sous son propre poids

Selon un mode de réalisation particulier, ladite tige comprend une surface rugueuse adaptée pour entrer en contact avec le pourtour du trou dudit élément d'étanchéité.

Une telle surface à la rugosité augmentée, en comparaison avec le reste de la tige, permet de renforcer la fixation de l'accessoire d'étanchéité à la tige, en augmentant la résistance par frottement au désengagement de ce dernier.

Selon un mode de réalisation particulier, ledit accessoire d'entretoisement comprend une coupelle adaptée pour être agencée entre ledit produit isolant et la membrane et pour former un contre-appui audit élément d'étanchéité afin de pincer la membrane autour de son ouverture d'embrochement.

Selon un mode de réalisation particulier, ladite coupelle est adaptée pour être montée en pivot glissant autour de la tige.

Selon des modes de réalisations alternatifs, ladite coupelle est fixée à la tige par une fixation élastique réversible par frottement et/ou un organe de verrouillage réversible.

L'invention se rapporte aussi à un ensemble comprenant une paroi à doubler pourvue d'un élément de structure auquel est fixé au moins un tel accessoire d'entretoisement, qui traverse de part en part au moins un produit isolant et au moins une membrane d'étanchéité.

Selon des modes de réalisations alternatifs, un panneau isolant est prééquipé d'une membrane d'étanchéité ou en est dépourvu, ladite membrane étant alors embrochée séparément sur la tige de l'accessoire d'entretoisement.

Selon un mode de réalisation particulier, ledit au moins un accessoire d'entretoisement est fixé à une fourrure, elle-même fixée à un parement.

Selon un mode de réalisation particulier, ledit ensemble comprend au moins un organe d'amortissement acoustique à l'interface entre l'accessoire d'entretoisement et la fourrure.

Selon un mode de réalisation particulier, ledit organe d'amortissement acoustique est agencé entre l'extrémité de la tige proche de sa pliure et la fourrure, afin de limiter la propagation d'ondes sonores et d'éventuels bruits de cliquetis entre la tige et la fourrure.

L'invention se rapporte aussi à un procédé de fixation d'au moins un produit isolant sur une paroi à doubler, comprenant au moins les étapes suivantes, dans cet ordre :
- on fixe la première extrémité de la tige d'un tel accessoire d'entretoisement à un élément de structure de ladite paroi,
- on dispose au moins un produit isolant contre la paroi, de sorte que ladite tige le traverse de part en part,
- on embroche sur la deuxième extrémité de la tige une membrane d'étanchéité, et l'élément d'étanchéité dudit accessoire d'entretoisement.

L'invention se rapporte aussi à un procédé de doublage d'une paroi, comprenant la mise en œuvre d'un procédé de fixation d'au moins un tel produit isolant et le montage d'au moins une fourrure sur ledit accessoire d'entretoisement, et d'un parement sur ladite fourrure.

D'autres caractéristiques et avantages de l'invention apparaîtront à la lecture de la description suivante de modes de réalisation particuliers, donnés à titre de simples exemples illustratifs et non limitatifs, et des figures annexées, pour lesquelles :
[Fig. 1] la figure 1 est une vue en perspective, avec arraché, de l'intérieur d'un bâtiment dont la toiture et les murs sont isolés au moyen d'un ensemble de doublage connu de l'état de la technique,
[Fig. 2] la figure 2 est une vue schématique en perspective de la tige d'un accessoire d'entretoisement selon un premier mode de réalisation de l'invention,
[Fig. 3] la figure 3 est une vue schématique en perspective d'un élément d'étanchéité d'un accessoire d'entretoisement selon un premier mode de réalisation de l'invention,
[Fig. 4] la figure 4 est une vue schématique en perspective d'un ensemble formé d'une paroi à doubler, d'un accessoire d'entretoisement et d'une fourrure, selon un premier mode de réalisation de l'invention,
[Fig. 5] la figure 5 est une vue schématique en perspective de la tige d'un accessoire d'entretoisement selon un deuxième mode de réalisation, pas en accord avec l'invention,
[Fig. 6] la figure 6 est une vue schématique en perspective d'un élément d'étanchéité d'un accessoire d'entretoisement selon un deuxième mode de réalisation, pas en accord avec l'invention,
[Fig. 7] la figure 7 est une vue schématique en perspective d'un ensemble formé d'une paroi à doubler, d'un accessoire d'entretoisement et d'une fourrure, selon un deuxième mode de réalisation, pas en accord avec l'invention,

Les différents éléments illustrés par les figures ne sont pas nécessairement représentés à l'échelle réelle, l'accent étant davantage porté sur la représentation du fonctionnement général de l'invention. Sur les différentes figures, sauf indication contraire, les numéros de référence qui sont identiques représentent des éléments similaires ou identiques.

Plusieurs modes de réalisation particuliers de l'invention sont présentés par la suite. Il est entendu que la présente invention n'est nullement limitée par ces modes de réalisation particuliers et que d'autres modes de réalisation peuvent parfaitement être mis en œuvre.

Les Figures 2 et 3 représentent respectivement une tige 5A et un élément d'étanchéité 7 d'un accessoirement d'entretoisement 5 selon un premier mode de réalisation de l'invention dans lequel la tige 5A de l'accessoire 5 est de forme sensiblement plane, et est de nature métallique. La Figure 4 représente un ensemble formé par une paroi à doubler 1, un tel accessoire d'entretoisement 5 et une fourrure 6.

Dans le cadre d'un procédé de doublage selon ce premier mode de réalisation, une première extrémité de la tige 5A de l'accessoire d'entretoisement 5 est d'abord fixée à un élément de structure 1A de la paroi 1. Plus précisément, et tel qu'illustré par la Figure 4, cette fixation est mise en œuvre via des perforations ménagées dans une portion en forme de platine 5B de la tige 5A, dans lesquelles sont engagées des vis.

Selon des modes de réalisations alternatifs, une telle fixation de ladite tige audit élément de structure peut être assurée par tout système de fixation équivalent, par exemple au moyen d'une tête ménagée à ladite première extrémité de la tige, et adaptée pour être fixée dans une fourrure elle-même solidarisée à la paroi à doubler.

Une fois l'accessoire d'entretoisement 5 fixée à la paroi 1, et tel qu'illustré par la Figure 4, on dispose au moins un produit isolant 3 contre la paroi 1, de sorte que ladite tige 5A le traverse de part en part ce dernier.

Selon des modes de réalisations alternatifs, le produit isolant 3 est soit embroché directement sur la tige 2A, soit accolé à cette dernière, de sorte que la tige 2A est glissée entre deux panneaux 3 consécutifs d'isolant. La Figure 4 laisse le champ libre à ces deux modes de réalisations alternatifs, la section apparente du produit isolant 3 devant être considérée comme une coupe dans le premier cas, ou comme le bord du produit isolant 3 dans le deuxième cas, auquel la tige serait accolée.

A noter la mise en œuvre sur la tige d'une dent 5E qui permet de maintenir le produit isolant sur la tige, en particulier au cours de cette étape de montage du produit isolant 3. Cette dent peut être dans l'épaisseur du produit isolant ou juste en dessous.

On embroche par la suite sur la tige 5A une membrane d'étanchéité 4. La mise en œuvre d'une pointe 5D à la deuxième extrémité de la tige 5A facilite la perforation et l'embrochement subséquent de la membrane 4.

A noter que selon des modes de réalisations alternatifs, la membrane 4 est soit solidarisée au produit isolant 3 lors de sa fabrication, auquel cas ces derniers sont embrochés en même temps, soit produite séparément, auquel cas la mise en place du produit isolant 3 et de la membrane 4 est réalisée en deux étapes distinctes.

Un élément d'étanchéité 7 dudit accessoire d'entretoisement 5 est par la suite embroché sur la tige. Plus précisément, et tel qu'illustré par la Figure 3, un tel élément d'étanchéité comprend une base 7C de forme circulaire, au centre de laquelle est ménagé un trou traversant 7A prolongé par une remontée 7B d'une hauteur supérieure à 10 mm, selon un axe orthogonal à cette base plane 7C. Selon ce premier mode de réalisation, ledit trou 7A est une fente, afin de présenter une forme complémentaire de la section de la tige, de forme sensiblement plane. La base plane 7C et la majeure partie de la remontée 7B de l'élément d'étanchéité 7 sont constitués d'un matériau thermoplastique dit rigide, dont le module de flexion est supérieur à 100 MPa. Seule la fente 7A est revêtue d'un caoutchouc mou, dont la dureté shore A est comprise entre 30 et 80.

Lors de l'embrochement de l'élément d'étanchéité 7, un opérateur insère l'élément d'étanchéité 7 autour de la tige 5A via la fente 7A prévu à cet effet, puis glisse ledit élément d'étanchéité 7 et en particulier sa base plane 7C contre la membrane 4. Selon ce premier mode de réalisation, la face extérieure de la base 7C de l'élément d'étanchéité 7, c'est-à-dire la face destinée à être orientée vers la membrane 4, est revêtue d'un adhésif, afin de renforcer son pouvoir d'étanchéité. Les propriétés élastiques du caoutchouc constituant l'intérieur de la fente 7A lui permettent de se déformer élastiquement pour épouser le pourtour de la tige 5A tout en exerçant sur cette dernière un effort de compression, sous l'effet du rappel élastique. L'élément d'étanchéité 7 est de plus fixé élastiquement sur la tige 5A en opposant une résistance par frottement, c'est-à-dire de nature tribologique, à son retrait. Un tel élément d'étanchéité 7 reste néanmoins démontable si une force de traction suffisante est exercée par un opérateur. Le caractère élastique du caoutchouc mis en œuvre à l'interface entre la tige 5A et l'élément d'étanchéité 7 permet de plus à ce dernier d'épouser parfaitement la surface de la tige 7A, et ainsi de maximiser la surface de contact et les propriétés d'étanchéité recherchées à cette interface.

Au préalable du montage d'une fourrure 6, et tel qu'illustré par la Figure 4, l'extrémité de la pointe 5D est basculée en dehors de l'axe de la tige (5A), le long d'une ligne de pliage illustré par des pointillés sur la Figure 1. Une fourrure 6 est par la suite insérée dans deux rainures dédiées 5C ménagées à l'arrière de la pointe 5D. Selon un mode de réalisation particulier (non représenté), un organe d'amortissement acoustique est agencé au niveau de ses rainures, ou entre l'extrémité de la tige 5A proche de sa pliure et la fourrure, afin de limiter la propagation d'ondes sonores et d'éventuels bruits de cliquetis entre la tige 5A et la fourrure 6.

Le procédé de doublage peut enfin être complété par la fixation d'un parement 2 (non représenté sur la Figure 4, mais visible sur la figure 1) sur la fourrure 6, par exemple par vissage. Le parement 2 est ainsi maintenu à distance de la paroi 1 par l'intermédiaire de l'accessoire d'entretoisement 5.

Les Figures 5 et 6 représentent respectivement une tige 5A et un élément d'étanchéité 7 d'un accessoirement d'entretoisement 5 selon un deuxième mode de réalisation, qui se distingue principalement du premier mode de réalisation en ce que la tige 5A présente une forme tubulaire pleine et est constituée d'un matériau thermoplastique. Selon ce deuxième mode de réalisation, la tige 5A présente à une première extrémité une platine 5B adaptée pour être vissée à un élément de structure 1A de la paroi 1. Selon des modes de réalisations alternatifs non illustrés, une telle fixation 5B peut être assurée par tout système équivalent, par exemple une platine perforée agencée le long de la tige, suivant l'axe de la tige. La mise en œuvre sur la tige 5A d'un volet 5E permet de maintenir le produit isolant 3 sur la tige, en particulier au cours de l'étape de montage du produit isolant 3.

Selon ce deuxième mode de réalisation, et tel qu'illustré à la Figure 7, le produit isolant 3 et la membrane d'étanchéité 4 sont fournis séparément, et séparé l'un de l'autre dans le montage final par une coupelle 8 montée en pivot glissant sur la tige 5A. Selon ce deuxième mode de réalisation, ladite coupelle 8 présente une géométrie similaire à celle de l'élément d'étanchéité 7, avec laquelle elle forme un contre-appui afin de pincer la membrane 4 autour de son ouverture d'embrochement. Selon des modes de réalisations alternatifs, ladite coupelle peut cependant présenter toute forme géométrique adaptée à remplir cette fonction de contre-appui, et présenter tout type de liaison mécanique avec la tige, par exemple une fixation irréversible, une fixation élastique réversible par frottement ou une fixation réversible par vissage, ou de type baïonnette. Dans ce dernier cas, la coupelle 8 peut assurer une fonction complémentaire de retenue du produit isolant 3, afin de réduire les contraintes exercées par ce dernier sur l'élément d'étanchéité 7.

Tel qu'illustré par les Figures 6 et 7, un élément d'étanchéité 7 comprend, en plus d'une base plane de forme conique 7C, un trou traversant 7A de forme cylindrique, prolongé par une remontée de forme tubulaire 7B d'une hauteur supérieure à 10 mm, selon un axe orthogonal à cette base plane 7C. De même que dans le premier mode de réalisation, le pourtour du trou 7A est revêtu d'un caoutchouc mou. De manière analogue au premier mode de réalisation, la complémentarité de forme et les propriétés élastiques du caoutchouc constituant l'intérieur du trou 7A lui permettent de se déformer élastiquement pour épouser le pourtour de la tige 5A tout en exerçant sur cette dernière un effort de compression, sous l'effet du rappel élastique. Une étanchéité satisfaisante à cette interface, ainsi qu'une fixation réversible par frottement sont ainsi assurés. De manière complémentaire et non essentielle, un trou borgne 9A est réalisé sur le pourtour de la tige 9A, pour, en collaboration avec un trou traversant réalisé dans la remontée 9B de l'élément d'étanchéité 7, permettre le passage d'une clavette 9. Cela permet de renforcer la fixation de l'élément d'étanchéité 7 sur la tige 9A, de sorte qu'il puisse par exemple mieux supporter le poids du produit isolant. De manière complémentaire ou alternative, la tige 5A peut présenter sur une partie de son pourtour une surface à la rugosité augmentée, afin de renforcer la fixation de l'accessoire d'étanchéité sur la tige, en augmentant la résistance par frottement au désengagement de ce dernier.

Après embrochement de l'élément d'étanchéité, et de manière analogue au premier mode de réalisation, le procédé de doublage peut être complété par fixation d'une fourrure 6 puis d'un parement 2. Le parement 2 est ainsi maintenu à distance de la paroi 1 par l'intermédiaire de l'accessoire d'entretoisement 5.

## Revendications

1. Accessoire d'entretoisement (5) adapté à la fixation d'au moins un produit isolant (3) sur une paroi à doubler (1), comprenant une tige (5A) dont une première extrémité est adaptée pour être fixée à un élément de structure de ladite paroi (1), et dont une deuxième extrémité est adaptée pour traverser de part en part ledit produit isolant (3) et une membrane d'étanchéité (4), ladite tige (5A) étant de forme sensiblement plane, de préférence métallique, ledit accessoire d'entretoisement (5) étant **caractérisé en ce qu'**il comprend un élément d'étanchéité (7) comprenant un trou (7A), préférentiellement traversant, dont le pourtour présente une forme complémentaire de la section de la tige (5A) et est constitué d'un matériau élastique adapté pour permettre une fixation élastique réversible par frottement dudit élément d'étanchéité (7) sur la tige (5A).

2. Accessoire d'entretoisement (5) selon la revendication 1, **caractérisé en ce que** ledit élément d'étanchéité (7) comprend une remontée (7B) dans laquelle ledit trou (7A) est formé, et qui préférentiellement s'étend selon l'axe de la tige (5A) sur une distance supérieure à 2 mm, préférentiellement supérieure à 5 mm, préférentiellement supérieure à 10 mm.

3. Accessoire d'entretoisement (5) selon la revendication 2, **caractérisé en ce que** ladite remontée (7B) s'étend à partir d'une base (7C) plane, préférentiellement de forme circulaire, ovale, carrée ou en losange, préférentiellement revêtue d'un revêtement adhésif et/ou agrippant, ladite base plane étant adaptée pour venir en butée contre la membrane d'étanchéité (4) lors de l'insertion de l'élément d'étanchéité (7) sur la tige (5A).

4. Accessoire d'entretoisement (5) selon l'une des revendications 1 à 3, **caractérisé en ce que** le matériau élastique constituant au moins le pourtour du trou (7A), sinon l'intégralité dudit élément d'étanchéité, présente une dureté Shore A comprise entre 20 et 100, préférentiellement entre 30 et 80, et appartient préférentiellement au groupe comprenant les élastomères, par exemple le caoutchouc, le butyle, des composés incluant du styrène, du butadiène ou de l'éthylène, des composés incluant du polyester, du polyproprylène ou de l'EPDM, du polyuréthane ou des oléfines thermoplastiques.

5. Accessoire d'entretoisement (5) selon l'une des revendications 1 à 4, **caractérisée en ce que** ledit élément d'étanchéité (7) comprend au moins un matériau dit rigide qui présente un module de flexion supérieur à 100 MPa, préférentiellement supérieur à 1 000 MPa, et appartient préférentiellement au groupe comprenant les métaux et les thermoplastiques, et qui constitue ladite base plane et/ou la périphérie de la remontée.

6. Accessoire d'entretoisement (5) selon l'une des revendications 1 à 5, **caractérisé en ce que** ledit élément d'étanchéité (7) comprend un organe de verrouillage réversible (9) dudit élément d'étanchéité (7) sur la tige (5A), préférentiellement une clavette.

7. Accessoire d'entretoisement (5) selon l'une des revendications 1 à 6, **caractérisé en ce que** ledit élément d'étanchéité (7) est formé de deux mâchoires adaptées pour enserrer la tige (5A) dans une configuration de fixation élastique réversible par frottement dudit élément d'étanchéité (7) sur la tige (5A).

8. Accessoire d'entretoisement (5) selon l'une des revendications 1 à 7, **caractérisé en ce que** ladite tige (5A) comprend à sa deuxième extrémité une pointe (5D), qui est préférentiellement pliable entre une configuration dite d'embrochage, dans laquelle ladite pointe (5D) est agencée dans le prolongement de la tige (5A), et une configuration dans laquelle tout ou partie de la pointe (5D) est basculée en dehors de l'axe de la tige (5A).

9. Accessoire d'entretoisement (5) selon l'une des revendications 1 à 8, **caractérisé en ce que** ladite tige (5A) comprend à sa deuxième extrémité un dispositif de fixation à une fourrure (6), qui comprend préférentiellement deux rainures agencées en périphérie de la tige, dans un plan théorique orthogonal à l'axe de la tige.

10. Accessoire d'entretoisement (5) selon l'une des revendications 1 à 9, **caractérisé en ce que** ladite tige (5A) comprend au moins un organe de maintien (5E) du produit isolant (3) qui fait saillie sur la tige (5A), et qui comprend préférentiellement une dent ou un volet.

11. Accessoire d'entretoisement (5) selon l'une des revendications 1 à 10, **caractérisé en ce que** ladite tige (5A) comprend une surface rugueuse adaptée pour entrer en contact avec le pourtour du trou (7A) dudit élément d'étanchéité (7).

12. Accessoire d'entretoisement (5) selon l'une des revendications 1 à 11, **caractérisée en ce qu'**il comprend une coupelle (8) adaptée pour être agencée entre ledit produit isolant (3) et la membrane (4) et pour former un contre-appui audit élément d'étanchéité (7) afin de pincer la membrane (4) autour de son ouverture d'embrochement.

13. Accessoire d'entretoisement (5) selon l'une des revendications 1 à 12, **caractérisé en ce que** ladite tige (5A) comprend des pliures au niveau de ses bords latéraux et/ou des lignes d'embossage.

14. Ensemble comprenant une paroi (1) à doubler pourvue d'un élément de structure (1A) auquel est fixé au moins un accessoire d'entretoisement (5) selon l'une des revendications 1 à 13, qui traverse de part en part au moins un produit isolant (3) et au moins une membrane d'étanchéité (4).

15. Ensemble selon la revendication 14, **caractérisé en ce que** ledit au moins un accessoire d'entretoisement selon l'une des revendications 1 à 13 est fixé à une fourrure (6), elle-même fixée à un parement (2).

16. Ensemble selon l'une des revendications 14 et 15, **caractérisé en ce qu'**il comprend au moins un organe d'amortissement acoustique à l'interface entre l'accessoire d'entretoisement (5) et la fourrure (6).

17. Procédé de fixation d'au moins un produit isolant (3) sur une paroi à doubler (1), comprenant au moins les étapes suivantes, dans cet ordre :
- on fixe la première extrémité de la tige (5A) d'un accessoire d'entretoisement (5) selon l'une des revendications 1 à 13 à un élément de structure (1A) de ladite paroi,
- on dispose au moins un produit isolant (3) contre la paroi (1), de sorte que ladite tige (5A) le traverse de part en part,
- on embroche sur la deuxième extrémité de la tige (5A) une membrane d'étanchéité (4), et l'élément d'étanchéité (7) dudit accessoire d'entretoisement (5).

18. Procédé de doublage d'une paroi (1), comprenant la mise en œuvre d'un procédé de fixation d'au moins un produit isolant (3) selon la revendication 17, et le montage d'au moins une fourrure (6) sur ledit accessoire d'entretoisement (5), et d'un parement (2) sur ladite fourrure (6).

## Patentansprüche

1. Verstrebungszubehörteil (5), das für die Anbringung mindestens eines Isolierprodukts (3) an einer zu verkleidenden Wand (1) angepasst ist, umfassend eine Stange (5A), deren erstes Ende zum Anbringen an einem Strukturelement der Wand (1) angepasst ist, und deren zweites Ende zum vollständigen Durchdringen des Isolierprodukts (3) und einer Dichtungsmembran (4) angepasst ist, wobei die Stange (5A) im Wesentlichen flach, vorzugsweise metallisch ist, wobei das Verstrebungszubehörteil (5) **dadurch gekennzeichnet ist, dass** es ein Dichtungselement (7) umfasst, umfassend ein vorzugsweise durchgehendes Loch (7A), dessen Umfang eine Form aufweist, die komplementär zu dem Querschnitt der Stange (5A) ist, und das aus einem elastischen Material besteht, das zum Ermöglichen einer reversiblen elastischen Anbringung des Dichtungselements (7) an der Stange (5A) durch Reibung angepasst ist.

2. Verstrebungszubehörteil (5) nach Anspruch 1,
**dadurch gekennzeichnet, dass** das Dichtungselement (7) einen Vorsprung (7B) umfasst, in dem das Loch (7A) ausgebildet ist und der sich vorzugsweise entlang der Achse der Stange (5A) über eine Entfernung von mehr als 2 mm, vorzugsweise mehr als 5 mm, vorzugsweise mehr als 10 mm erstreckt.

3. Verstrebungszubehörteil (5) nach Anspruch 2, **dadurch gekennzeichnet** sich der Vorsprung (7B) aus einer flachen, vorzugsweise kreisförmigen, ovalen, quadratischen oder rautenförmigen Basis (7C) erstreckt, die vorzugsweise mit einer haftenden und/oder griffigen Beschichtung beschichtet ist, wobei die flache Basis zum Anliegen an der Dichtungsmembran (4) bei dem Einsetzen des Dichtungselements (7) auf die Stange (5A) angepasst ist.

4. Verstrebungszubehörteil (5) nach einem der Ansprüche 1 bis 3,
**dadurch gekennzeichnet, dass** das elastische Material, aus dem mindestens der Umfang des Lochs (7A) oder sogar das gesamte Dichtungselement besteht, eine Shore-A-Härte zwischen 20 und 100, vorzugsweise zwischen 30 und 80 aufweist, und vorzugsweise zu der Gruppe gehört, umfassend Elastomere, beispielsweise Gummi, Butyl, Verbindungen einschließlich Styrol, Butadien oder Ethylen, Verbindungen einschließlich Polyester, Polypropylen oder EPDM, Polyurethan oder thermoplastische Olefine.

5. Verstrebungszubehörteil (5) nach einem der Ansprüche 1 bis 4,
**dadurch gekennzeichnet, dass** das Dichtungselement (7) mindestens ein sogenanntes starres Material umfasst, das einen Biegemodul von mehr als 100 MPa, vorzugsweise mehr als 1.000 MPa umfasst, und vorzugsweise zu der Gruppe gehört, umfassend Metalle und Thermoplaste, und aus dem die flache Basis und/oder der Umfang des Vorsprungs besteht.

6. Verstrebungszubehörteil (5) nach einem der Ansprüche 1 bis 5,
**dadurch gekennzeichnet, dass** das Dichtungselement (7) ein reversibles Verriegelungsglied (9) des Dichtungselements (7) auf der Stange (5A), vorzugsweise einen Keil umfasst.

7. Verstrebungszubehörteil (5) nach einem der Ansprüche 1 bis 6,
**dadurch gekennzeichnet, dass** das Dichtungselement (7) aus zwei Backen ausgebildet ist, die zum Festklemmen der Stange (5A) durch Reibung des Dichtungselements (7) an der Stange (5A) in einer reversiblen elastischen Anbringungskonfiguration angepasst sind.

8. Verstrebungszubehörteil (5) nach einem der Ansprüche 1 bis 7,
**dadurch gekennzeichnet, dass** die Stange (5A) an ihrem zweiten Ende eine Spitze (5D) umfasst, die vorzugsweise zwischen einer sogenannten Aufspießkonfiguration, in der die Spitze (5D) in der Verlängerung der Stange (5A) angeordnet ist, und einer Konfiguration knickbar ist, in der die ganze oder eine Teil der Spitze (5D) aus der Achse der Stange (5A) herausgekippt ist.

9. Verstrebungszubehörteil (5) nach einem der Ansprüche 1 bis 8,
**dadurch gekennzeichnet, dass** die Stange (5A) an ihrem zweiten Ende eine Vorrichtung zum Anbringen an einer Lattung (6) umfasst, die vorzugsweise zwei Nuten aufweist, die um den Umfang der Stange in einer theoretischen Ebene senkrecht zu der Achse der Stange angeordnet sind.

10. Verstrebungszubehörteil (5) nach einem der Ansprüche 1 bis 9,
**dadurch gekennzeichnet, dass** die Stange (5A) mindestens ein Halteglied (5E) für das Isolierprodukt (3) umfasst, das auf der Stange (5A) hervorsteht und das vorzugsweise einen Zahn oder eine Klappe umfasst.

11. Verstrebungszubehörteil (5) nach einem der Ansprüche 1 bis 10,
**dadurch gekennzeichnet, dass** die Stange (5A) eine raue Oberfläche umfasst, die zum Inkontaktkommen mit dem Umfang des Lochs (7A) des Dichtungselements (7) angeordnet ist.

12. Verstrebungszubehörteil (5) nach einem der Ansprüche 1 bis 11,
**dadurch gekennzeichnet, dass** sie eine Manschetten (8) umfasst, die zum Anordnen zwischen dem Isolierprodukt (3) und der Membran (4) und zum Ausbilden eines Gegenlagers für das Dichtungselement (7) angepasst ist, um die Membran (4) um ihre Aufspießöffnung zusammenzupressen.

13. Verstrebungszubehörteil (5) nach einem der Ansprüche 1 bis 12,
**dadurch gekennzeichnet, dass** die Stange (5A) an ihren seitlichen Kanten Knickstellen und/oder Prägelinien umfasst.

14. Baugruppe, umfassend eine zu verkleidende Wand (1), die mit einem Strukturelement (1A) versehen ist, an dem mindestens ein Verstrebungszubehörteil (5) nach einem der Ansprüche 1 bis 13 angebracht ist, das mindestens ein Isolierprodukt (3) und mindestens eine Dichtungsmembran (4) vollständig durchdringt.

15. Baugruppe nach Anspruch 14, **dadurch gekennzeichnet, dass** das mindestens eine Verstrebungszubehörteil nach einem der Ansprüche 1 bis 13 an einer Lattung (6) angebracht ist, die ihrerseits an einer Umkleidung (2) angebracht ist.

16. Baugruppe nach einem der Ansprüche 14 und 15,
**dadurch gekennzeichnet, dass** sie mindestens ein akustisches Dämpfungsglied an der Schnittstelle zwischen dem Verstrebungszubehörteil (5) und der Lattung (6) umfasst.

17. Verfahren zum Anbringen mindestens eines Isolierprodukts (3) an einer zu verkleidenden Wand (1), umfassend mindestens die folgenden Schritte in dieser Reihenfolge:
- Anbringen des ersten Endes der Stange (5A) eines Verstrebungszubehörteils (5) nach einem der Ansprüche 1 bis 13 an einem Strukturelement (1A) der Wand,
- Einrichten mindestens eines Isolierprodukts (3) an der Wand (1) so, dass die Stange (5A) es vollständig durchdringt,
- Aufspießen auf das zweite Ende der Stange (5A) einer Dichtungsmembran (4) und des Dichtungselements (7) des Verstrebungszubehörteils (5).

18. Wandverkleidungsverfahren (1), umfassend die Durchführung eines Verfahrens zum Anbringen mindestens eines Isolierprodukts (3) nach Anspruch 17 und die Montage mindestens einer Lattung (6) auf dem Verstrebungszubehörteil (5) und einer Umkleidung (2) auf der Lattung (6).

## Claims

1. A bracing accessory (5) suitable for attaching at least one insulating product (3) to a wall surface to be lined (1), comprising a rod (5A), a first end of which is adapted to be attached to a structural element of said wall surface (1), and a second end of which is adapted to pass through said insulating product (3) and a sealing membrane (4), said rod (5A) being of substantially flat shape, preferably metallic, said bracing accessory (5) being **characterized in that** it comprises a sealing element (7) comprising a hole (7A), preferably a through-hole, the perimeter of which has a shape complementary to the cross-section of the rod (5A) and is made of an elastic material suitable for allowing reversible elastic attachment by friction of said sealing element (7) on the rod (5A).

2. The bracing accessory (5) according to claim 1, **characterized in that** said sealing element (7) comprises a rise (7B) in which said hole (7A) is formed, and which preferably extends along the axis of the rod (5A) over a distance greater than 2 mm, preferably greater than 5 mm, preferably greater than 10 mm.

3. The bracing accessory (5) according to claim 2, **characterized in that** said rise (7B) extends from a flat base (7C), preferably of circular, oval, square or diamond shape, preferably coated with an adhesive and/or gripping coating, said flat base being adapted to abut against the sealing membrane (4) during the insertion of the sealing element (7) onto the rod (5A).

4. The bracing accessory (5) according to one of claims 1 to 3, **characterized in that** the elastic material constituting at least the perimeter of the hole (7A), otherwise the entirety of said sealing element, has a Shore A hardness of between 20 and 100, preferably between 30 and 80, and preferably belongs to the group comprising elastomers, for example rubber, butyl, compounds including styrene, butadiene or ethylene, compounds including polyester, polyproproylene or EPDM, polyurethane or thermoplastic olefins.

5. The bracing accessory (5) according to one of claims 1 to 4, **characterized in that** said sealing element (7) comprises at least one so-called rigid material which has a flexural modulus greater than 100 MPa, preferably greater than 1000 MPa, and preferably belongs to the group comprising metals and thermoplastics, and which constitutes said flat base and/or the periphery of the rise.

6. The bracing accessory (5) according to one of claims 1 to 5, **characterized in that** said sealing element (7) comprises a reversible locking member (9) of said sealing element (7) on the rod (5A), preferably a key.

7. The bracing accessory (5) according to one of claims 1 to 6, **characterized in that** said sealing element (7) is formed from two jaws adapted to grip the rod (5A) in a reversible elastic attachment configuration by friction of said sealing element (7) on the rod (5A).

8. The bracing accessory (5) according to one of claims 1 to 7, **characterized in that** said rod (5A) comprises at its second end a tip (5D), which is preferably foldable between a so-called plugging configuration, wherein said tip (5D) is arranged in the extension of the rod (5A), and a configuration in which all or part of the tip (5D) is tilted outside the axis of the rod (5A).

9. The bracing accessory (5) according to one of claims 1 to 8, **characterized in that** said rod (5A) comprises at its second end a device for fastening to a filler plate (6), which preferably comprises two grooves arranged at the periphery of the rod, in a theoretical plane orthogonal to the axis of the rod.

10. The bracing accessory (5) according to one of claims 1 to 9, **characterized in that** said rod (5A) comprises at least one member (5E) for holding the insulating product (3) which protrudes on the rod (5A), and which preferably comprises a tooth or a flap.

11. The bracing accessory (5) according to one of claims 1 to 10, **characterized in that** said rod (5A) comprises a rough surface adapted to come into contact with the perimeter of the hole (7A) of said sealing element (7).

12. The bracing accessory (5) according to one of claims 1 to 11, **characterized in that** it comprises a cup (8) adapted to be arranged between said insulating product (3) and the membrane (4) and to form a counter-support to said sealing element (7) in order to clamp the membrane (4) around its insertion opening.

13. The bracing accessory (5) according to one of claims 1 to 12, **characterized in that** said rod (5A) comprises folds at the lateral edges thereof and/or embossing lines.

14. An assembly comprising a wall (1) to be lined with a structural element (1A) to which at least one bracing accessory (5) according to one of claims 1 to 13 is attached, which passes through at least one insulating product (3) and at least one sealing membrane (4).

15. The assembly according to claim 1, **characterized in that** said at least one bracing accessory according to one of claims 1 to 13 is attached to a filler plate (6), itself attached to a cladding (2).

16. The assembly according to one of claims 14 and 15, **characterized in that** it comprises at least one acoustic damping member at the interface between the bracing accessory (5) and the filler plate (6).

17. A method for attaching at least one insulating product (3) to a wall surface to be lined (1), comprising at least the following steps, in this order:
- the first end of the rod (5A) of a bracing accessory (5) according to one of claims 1 to 13 is attached to a structural element (1A) of said wall surface,
- at least one insulating product (3) is placed against the wall surface (1), such that said rod (5A) passes right through,
- plugging a sealing membrane (4), and the sealing element (7) of said bracing accessory (5), onto the second end of the rod (5A).

18. A method for lining a wall (1), comprising the implementation of a method for attaching at least one insulating product (3) according to claim 17, and the mounting of at least one filler plate (6) onto said bracing accessory (5), and of a cladding (2) onto said filler plate (6).
